# EUROPÄISCHE PATENTSCHRIFT

(11) **EP 2 763 928 B1**
(45) Veröffentlichungstag und Bekanntmachung des Hinweises auf die Patenterteilung: **09.03.2016**
(21) Anmeldenummer: 12778593.9
(22) Anmeldetag: 26.09.2012
(51) Int. Cl.: B66C 13/08, B66C 23/50, B61D 15/02, E01B 29/02

(54) **EISENBAHNKRAN**
RAILROAD CRANE
GRUE DE TRANSBORDEMENT

(30) Priorität: 06.10.2011 AT 14452011
(43) Veröffentlichungstag der Anmeldung: 13.08.2014
(73) Patentinhaber: Swietelsky Baugesellschaft m.b.H., 4020 Linz (AT)
(72) Erfinder: STULZ, Meinhard, 77709 Oberwolfach (DE); MAINZ, Gerhard, A-8832 Oberwölz (AT)
(74) Vertreter: Weiser, Andreas
(86) Internationale Anmeldenummer: PCT/AT2012/050144
(87) Internationale Veröffentlichungsnummer: WO 2013/049871

(56) Entgegenhaltungen:
- EP-A1- 0 065 434
- EP-A1- 0 146 164
- DE-A1- 2 928 152
- DE-A1- 2 946 475
- DE-A1-102009 051 583
- FR-A1- 2 535 359
- GB-A- 1 514 528

## Beschreibung

Die vorliegende Erfindung betrifft einen Eisenbahnkran mit einem ersten Kranausleger an seinem einen Ende, einem zweiten Kranausleger an seinem anderen Ende und einer Transportaufnahme dazwischen, wobei der erste Kranausleger, der zweite Kranausleger und die Transportaufnahme jeweils auf einem Fahrgestell angeordnet sind, die gelenkig aneinandergekuppelt sind.

Eisenbahnkrane besitzen üblicherweise nur einen einzigen Kranausleger (Kranarm). Für das Heben besonders schwerer Lasten wie Brückenteile, Lokomotiven od.dgl. werden manchmal zwei Einarm-Kräne eingesetzt, welche möglichst synchron verfahren und betätigt werden müssen, um die Einleitung gefährlicher Lateralkräfte in die Hebegeschirre zu vermeiden. Ein Transportieren der Last über längere Strecken ist mit zwei an den Enden der Last angreifenden Einarm-Kränen nur langsam möglich, da ein Aufbauen von gefährlichen Schwingungen unbedingt vermieden werden muss.

In den 50-Jahren des letzten Jahrhunderts wurden Doppelarm-Eisenbahnkräne eingesetzt, bei welchen an den Enden eines Waggons jeweils ein Kranausleger gelagert ist, um z.B. Gleisjoche zu verlegen. Die bekannten Doppelarm-Eisenbahnkräne auf Waggonbasis sind jedoch nicht in der Lage, eine längere Last bis zu einer Abladestelle zu verfahren, z.B. ein vormontiertes Weichenstück von seiner Montagestelle zu seinem Verlegeort.

Die Schriften AT 292 256, EP 0 065 434 sowie GB 2 015 970 zeigen Eisenbahnkräne der einleitend genannten Art. EP 0 065 434 offenbart ein Eisenbahnkran gemäß dem Oberbegriff des Anspruchs 1. Mit solchen Eisenbahnkränen ist jedoch ein synchronisiertes Manipulieren insbesondere langer Gleisjoche bzw. vormontierter Weichen- oder Kreuzungsstücke nicht zuletzt aufgrund der elastischen Eigenschaften und der beschränkten Torsionssteifigkeit solcher Lasten sehr schwierig und somit zeitraubend.

Die Erfindung setzt sich zum Ziel, die Nachteile des bekannten Standes der Technik zu überwinden und einen Eisenbahnkran zu schaffen, welcher für besonders schwere und lange Lasten geeignet ist, wie lange Gleisjoche, vormontierte Weichen- oder Kreuzungsstücke od.dgl., und der ein rasches und sicheres Verfahren über längere Strecken bis zum Verlegeort gestattet.

Dieses Ziel wird mit einem Eisenbahnkran der einleitend genannten Art erreicht, der sich gemäß der Erfindung dadurch auszeichnet, dass die beiden Kranausleger gemeinsam eine Traverse mit Halteeinrichtungen für ein Gleisjoch, Weichenstück, Kreuzungsstück od.dgl. tragen.

Auf diese Weise wird ein Doppelarm-Kran in Form eines gelenkigen Zugs geschaffen, welcher eine große Länge einnehmen und damit auch lange Lasten wie vormontierte Weichen- oder Kreuzungsstücke transportieren kann. Gleichzeitig bildet der Eisenbahnkran eine einzige in Längsrichtung starr gekuppelte Einheit, die in einem Stück verfahren werden kann, wodurch konstante Abstände zwischen den Kranauslegern während der Fahrt gewährleistet sind. Dies minimiert die Einleitung von Querkräften in die Hebegeschirre der Kranausleger während des Transports. Über längere Strecken kann das Ladegut auch auf der Transportaufnahme abgestellt werden. Beides ermöglicht einen sicheren und schnellen Transport- und Verlegebetrieb. Der Eisenbahnkran der Erfindung eignet sich dadurch besonders für das Verlegen von vormontierten Weichenstücken, die meist von einem weiter entfernten Lager- oder Montageplatz bis zum Verlegeort herantransportiert werden müssen; eine hohe Transportgeschwindigkeit minimiert die Belegungszeit des Transportgleises und damit Unterbrechungen des regulären Zugverkehrs auf dem Gleis.

Die Traverse kann z.B. wie in dem Patent AT 505.402 beschrieben ausgebildet sein und ermöglicht, insbesondere wenn die Halteeinrichtungen, wie bevorzugt, hydraulisch betätigte Greifer aufweisen, ein rasches und sicheres Montieren, Verfahren und Verlegen eines Gleisjochs oder vormontierten Weichen- oder Kreuzungsstücks.

Dabei greift zumindest einer der Kranausleger an der Traverse über einen querverschieblichen Justierschlitten an, der bevorzugt hydraulisch betätigt ist. Dadurch können geringfügige Justierbewegungen der Last unmittelbar beim Absetzen am Verlegeort durchgeführt werden, ohne dazu die gesamten Kranausleger synchronisiert betätigen zu müssen.

Besonders vorteilhaft ist es, wenn jeder Justierschlitten mit einem Neigungssensor ausgestattet ist. Mit solchen Neigungssensoren können entsprechende Anzeigen für den oder die Bedienungspersonen der Kranausleger angesteuert oder überhaupt die automatische Synchronisierung der Kranauslegerbewegungen geregelt werden, um das Auftreten von gefährlichen Kippmomenten bei der Betätigung der beiden Kranausleger zu vermeiden.

Gemäß einer weiteren bevorzugten Ausführungsform hat jeder Kranausleger an seinem Ende einen dreh- und schwenkbaren Kopf. Auch damit können weitere Justierbewegungen ohne die Notwendigkeit einer Bewegung der gesamten Kranausleger vorgenommen werden.

Die Justierschlitten können über Kettenglieder von den Köpfen abgehängt werden, um mehr Flexibilität erreichen zu können, falls die Hubhöhe wegen der Oberleitung dies erlaubt; um jegliche Schwingungstendenz zu unterbinden, können die Kettenglieder aber auch entfallen.

Gemäß einer bevorzugten Ausführungsform der Erfindung sind die Fahrgestelle über Abstandshaltestangen verbunden, die an ihren Enden jeweils gelenkig an einem Fahrgestell angreifen. Dadurch kann der Abstand zwischen den beiden Kranauslegern noch weiter erhöht werden, um noch längere Lasten transportieren und verlegen zu können, was besonders beim Verlegen von vormontierten Weichenstücken günstig ist.

Bevorzugt hat das Fahrgestell der Transportaufnahme Waggonlänge, wodurch standardisierte Transportwaggons mit offener Ladefläche (sog. "Salmon Wagons") als Transportaufnahme eingesetzt werden können.

Die Erfindung wird nachstehend anhand eines in den beigeschlossenen Zeichnungen dargestellten Ausführungsbeispiels näher erläutert. In den Zeichnungen zeigt:
Fig. 1 einen Eisenbahnkran gemäß der Erfindung in einer Seitenansicht;
Fig. 2 den Eisenbahnkran von Fig. 1 in einer Draufsicht; und
Fig. 3 eines der Hebegeschirre des Eisenbahnkrans von Fig. 1 in einer vergrößerten Seitenansicht.

In den Fig. 1 und 2 ist ein Eisenbahnkran 1 gezeigt, welcher auf einem Gleis 2 verfahrbar ist und zum Transportieren und Verheben einer Last 3 bestimmt ist. Die Last 3 ist beispielsweise ein Gleisjoch, vormontiertes Weichenstück, Kreuzungsstück, Brückenteil usw. Im gezeigten Fall ist die Last 3 ein Weichenstück, dass sich in an sich bekannter Weise aus Schienen 4 zusammensetzt, die auf Schwellen 5 vormontiert und z.B. mit entsprechenden Betätigungs- und Steuereinrichtungen (nicht gezeigt) für das Weichenherz ausgerüstet sind. Weichenstücke dieser Art können eine Länge von 20 - 30 m und ein Gewicht von 20 - 30 t und mehr erreichen.

Der Kran 1 ist vom Doppelausleger- bzw. Doppelarm-Typ und umfasst einen ersten Kranausleger 7 und einen zweiten Kranausleger 8, zwischen denen eine Transportaufnahme 9 angeordnet ist. Die Kranausleger 7, 8 sind teleskopierend, um Horizontalachsen 10 schwenkbar und um Vertikalachsen 11 drehbar jeweils auf einem Fahrgestell 12, 13 gelagert.

Die Fahrgestelle 12, 13 können selbstfahrend sein, beispielsweise mit einem Antrieb 14 ausgestattet, welcher von einer Führerkabine 15 aus gesteuert werden kann. Alternativ könnten die Fahrgestelle 12, 13 auch antriebslos sein und der Eisenbahnkran 1 z.B. mit Hilfe einer gesonderten Zugmaschine (nicht dargestellt) verfahren werden.

Auch die Transportaufnahme 9 ist auf einem eigenen Fahrgestell 16 angeordnet, das mit oder ohne Antrieb ausgestattet sein kann. Die Fahrgestelle 12, 13, 16 sind entweder über herkömmliche Kupplungseinrichtungen 17 direkt oder unter Zwischenschaltung von Abstandshaltestangen (Zug- und Druckstreben) 18 in der Art eines Zuges gelenkig aneinandergekuppelt. Der Eisenbahnkran 1 kann daher trotz seiner beachtlichen Länge von z.B. 30 - 50 m üblichen Gleiskrümmungsradien gelenkig folgen. Zusätzlich können die Fahrgestelle 12, 13, 16 in herkömmlicher Art und Weise jeweils eine Mehrzahl um Vertikalachsen drehbar gelagerter Radsatzgruppen ("Drehgestelle") 19 aufweisen, um den Krümmungsradien zu folgen.

Die beiden Kranausleger 7, 8 mit ihren Fahrgestellen 12, 13 können auch als vorgefertigte Einheiten in der Art von Einzelarm-Kränen in den Eisenbahnkran 1 eingebaut werden. Beispiele solcher vorgefertigten Einheiten sind Einarm-Eisenbahnkräne der Marke Multitasker 250 der Firma Kirow in Leipzig. Auch für die Transportaufnahme 9 mit ihrem Fahrgestell 16 können vorgefertigte Transportwaggons, z.B. sog. "Salmon Waggons", eingesetzt werden, welche die Länge üblicher Eisenbahnwaggons haben.

Die Abstandshaltestangen 18 werden für Belastungen im Fahrbetrieb entsprechend den Gewichten der Kranausleger 7, 8 und Fahrgestelle 12, 13 einerseits und der Transportaufnahme 9 mit Fahrgestell 16 und Last 3 andererseits sowie unter Berücksichtigung von Gleissteigungen im Bereich von 1:30 bis 1:75 ausgelegt. Beispielsweise beträgt das Gewicht jedes Kranauslegers 7, 8 mit seinem Fahrgestell 12, 13 ca. 100 t, der Transportaufnahme 9 mit ihrem Fahrgestell 16 ca. 25 t, und der Last ca. 30 - 40 t, was eine statische theoretische Belastung der Abstandshaltestangen 18 im Bereich von ca. 5 t in Fahrtrichtung und eine Auslegung - mit Sicherheitsmarge - für ca. 8 t in Fahrtrichtung ergibt.

Fig. 3 zeigt die Gestaltung der Enden der Kranausleger 7 und deren Hebegeschirre für die Last 3 im Detail. Jeder Kranausleger 7, 8 trägt an seinem Ende einen dreh- und schwenkbaren Kopf 20, von dem über Kettenglieder 21, z.B. Haken, Schäkel und Ösen, ein Justierschlitten 22 abgehängt ist. Die Justierschlitten 22 der beiden Kranausleger 7, 8 greifen an einer gemeinsamen Traverse 23 an, welche wiederum mit Einrichtungen 24, 25 zum Ergreifen der Last 3 ausgestattet ist. Die Einrichtungen 24, 25 können beispielsweise eine Vielzahl von Querbalken 24 mit jeweils - auch hydraulisch betätigbaren - Greifern 25, Klemmen, Zangen, Halteleisten usw. sein, um ein Gleisjoch oder vormontiertes Weichen- oder Kreuzungsstück mitsamt seinen Gleisen 4 und Schwellen 5 über seine ganze Länge abzustützen. Ein Beispiel einer derartigen Verlegetraverse 23 ist in der AT 505.402 derselben Anmelderin beschrieben.

Die Justierschlitten 22 ermöglichen eine geringfügige horizontale Hin- und Herbewegung der Traverse 23 relativ zu den Kranauslegern 7, 8 bzw. deren Köpfen 20. Die Justierschlitten 22 können dabei Hydraulikzylinder enthalten, deren einer Teil an den Köpfen 20 abgehängt ist und deren anderer, dazu relativverschieblicher Teil die Traverse 23 trägt.

Die Justierschlitten 22 sind bevorzugt mit eingebauten Neigungssensoren 26 ausgerüstet, welche die Neigung der Traverse 23 beispielsweise mit Hilfe eines Pendels messen. Die Neigungssensoren 26 können alternativ auch im Bereich der Kettenverbindung 21 angeordnet werden, z.B. in zwei Schäkel so eingebaut, dass sie Kippwinkel in allen drei Raumrichtungen erkennen können. Die Neigungssensoren 26 können eine Anzeigeeinrichtung für den bzw. die Bedienungspersonen steuern oder auch direkt die Antriebe der Kranausleger 7, 8 für deren Teleskop-, Schwenk- und Drehbewegung steuern, um eine möglichst waagrechte Lage der Traverse 23 zu erreichen.

Es versteht sich, dass beim Ausschwenken der Kranausleger 7, 8 von der Transportstellung über der Transportaufnahme 9 in die in Fig. 2 gezeigte Stellung seitlich des Gleises 2 zum Aufnehmen und Absetzen der Last 3 die Kranausleger 7, 8 entsprechend teleskopierend ausfahren, um die Einleitung von Querkräften in die Hebegeschirre 20 - 22 der Traverse 23 zu vermeiden, und beim Zurückschwenken entsprechend teleskopierend einfahren. Die Steuerungen der beiden Kranausleger 7, 8 können dazu auch elektronisch gekoppelt und bevorzugt durch die Sensoren 26 entsprechend geregelt werden. Ein einziges Steuerungssystem kann damit die volle Kontrolle über den gesamten Eisenbahnkran 1 und alle seine Bewegungen übernehmen.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Eisenbahnkran mit einem ersten Kranausleger (7) an seinem einen Ende, einem zweiten Kranausleger (8) an seinem anderen Ende und einer Transportaufnahme (9) dazwischen, wobei der erste Kranausleger (7), der zweite Kranausleger (8) und die Transportaufnahme (9) jeweils auf einem Fahrgestell (12, 13, 16) angeordnet sind, die gelenkig aneinandergekuppelt sind, **gekennzeichnet durch** eine von den beiden Kranauslegern (7, 8) gemeinsam getragene Traverse (23) mit Halteeinrichtungen (24, 25) für ein Gleisjoch, Weichenstück, Kreuzungsstück (3) od.dgl., wobei zumindest einer der Kranausleger (7, 8) an der Traverse (23) über einen querverschieblichen Justierschlitten (22) angreift.

2. Eisenbahnkran nach Anspruch 1, **dadurch gekennzeichnet, dass** der Justierschlitten (22) hydraulisch betätigt ist.

3. Eisenbahnkran nach Anspruch 1 oder 2, **dadurch gekennzeichnet, dass** jeder Justierschlitten (22) mit einem Neigungssensor (26) ausgestattet ist.

4. Eisenbahnkran nach einem der Ansprüche 1 bis 3, **dadurch gekennzeichnet, dass** jeder Kranausleger (7, 8) an seinem Ende einen dreh- und schwenkbaren Kopf (20) hat.

5. Eisenbahnkran nach Anspruch 4, **dadurch gekennzeichnet, dass** die Justierschlitten (22) über Kettenglieder (21) von den Köpfen (20) abgehängt sind.

6. Eisenbahnkran nach einem der Ansprüche 1 bis 5, **dadurch gekennzeichnet, dass** die Halteeinrichtungen (24, 25) hydraulisch betätigte Greifer (25) aufweisen.

7. Eisenbahnkran nach einem der Ansprüche 1 bis 6, **dadurch gekennzeichnet, dass** die Fahrgestelle (12, 13, 16) über Abstandshaltestangen (18) verbunden sind, die an ihren Enden jeweils gelenkig an einem Fahrgestell (12, 13, 16) angreifen.

8. Eisenbahnkran nach einem der Ansprüche 1 bis 7, **dadurch gekennzeichnet, dass** das Fahrgestell (16) der Transportaufnahme (9) Waggonlänge hat.

## Claims

1. Railroad crane with a first crane boom (7) at its one end, a second crane boom (8) at its other end and a transport carrier therebetween (9), wherein the first crane boom (7), the second crane boom (8) and the transport carrier (9) are arranged on respective undercarriages (12, 13, 16), which are coupled to one another in an articulated manner, **characterised by** a traverse (23), which is carried by both crane booms (7, 8) together, having retaining devices (24, 25) for a track panel, a switch module, a crossing module (3) or the like, wherein at least one of the crane booms (7, 8) engages with the traverse (23) by means of a laterally displaceable adjustment slide (22).

2. Railroad crane according to claim 1, **characterised in that** the adjustment slide (22) is operated hydraulically.

3. Railroad crane according to claim 1 or 2, **characterised in that** each adjustment slide (22) is equipped with an inclination sensor (26).

4. Railroad crane according to any one of the claims 1 to 3, **characterised in that** each crane boom (7, 8) has a rotatable or pivotable head (20) on its end.

5. Railroad crane according to claim 4, **characterised in that** the adjustment slides (22) are suspended from the heads (20) by means of chain elements (21).

6. Railroad crane according to any one of the claims 1 to 5, **characterised in that** the retaining devices (24, 25) have claws (25), which can be hydraulically operated.

7. Railroad crane according to any one of the claims 1 to 6, **characterised in that** the undercarriages (12, 13, 14) are connected by means of spacing rods (18), which engage with their ends each to an undercarriage (12, 13, 14) in an articulated manner.

8. Railroad crane according to any one of the claims 1 to 7, **characterised in that** the undercarriage (16) of the transport carrier (9) has the length of a wagon.

## Revendications

1. Grue ferroviaire avec une première flèche de grue (7) à l'une de ses extrémités, une deuxième flèche de grue (8) à son autre extrémité et un réceptacle de transport (9) entre elles, dans laquelle la première flèche de grue (7), la deuxième flèche de grue (8) et le réceptacle de transport (9) sont chacun disposés sur un châssis (12, 13, 16), qui sont couplés les uns aux autres par des articulations, **caractérisée par** une traverse (23), supportée par les deux flèches de grue (7, 8) ensemble, avec des équipements de fixation (24, 25) pour une travée de voie, une pièce d'aiguillage, une pièce de croisement (3) ou similaire, dans laquelle au moins l'une des flèches de grue (7, 8) s'accroche à la traverse (23) par l'intermédiaire d'un chariot d'ajustement (22), déplaçable en travers.

2. Grue ferroviaire selon la revendication 1, **caractérisée en ce que** le chariot d'ajustement (22) est actionné de manière hydraulique.

3. Grue ferroviaire selon la revendication 1 ou 2, **caractérisée en ce que** chaque chariot d'ajustement (22) est équipé d'un capteur d'inclinaison (26).

4. Grue ferroviaire selon l'une des revendications 1 à 3, **caractérisée en ce que** chaque flèche de grue (7, 8) a une tête (20) pouvant être mise en rotation ou pouvant pivoter à son extrémité.

5. Grue ferroviaire selon la revendication 4, **caractérisée en ce que** les chariots d'ajustement (22) sont décrochés des têtes (20) par l'intermédiaire de maillons de chaîne (21).

6. Grue ferroviaire selon l'une des revendications 1 à 5, **caractérisée en ce que** les équipements de fixation (24, 25) présentent des pinces pouvantes être mis en action de manière hydraulique.

7. Grue ferroviaire selon l'une des revendications 1 à 6, **caractérisée en ce que** les châssis (12, 13, 16) sont reliés par l'intermédiaire de tiges d'écartement (18) qui s'accrochent à leurs extrémités chacune de manière articulée sur un châssis (12, 13, 16).

8. Grue ferroviaire selon l'une des revendications 1 à 7, **caractérisée en ce que** le châssis (16) du réceptacle de transport (9) a la longueur d'un wagon.
